# EUROPÄISCHE PATENTSCHRIFT

(11) **EP 0 154 112 B1**
(45) Veröffentlichungstag und Bekanntmachung des Hinweises auf die Patenterteilung: **10.08.1988**
(21) Anmeldenummer: 85100225.3
(22) Anmeldetag: 11.01.1985
(51) Int. Cl.: B01F 13/08, B01L 11/00, H02K 16/00, H02K 3/04, H02K 21/24

(54) **Magnet-Rühreinrichtung**
Magnetic stirring device
Dispositif agitateur magnétique

(30) Priorität: 11.01.1984 DE 3400724
(43) Veröffentlichungstag der Anmeldung: 11.09.1985
(73) Patentinhaber: Herz, Helmut, Dipl.-Ing., D-8990 Lindau (DE); Kaufmann, Klaus, Dipl.-Ing., D-8000 München 40 (DE)
(72) Erfinder: Herz, Helmut, Dipl.-Ing., D-8990 Lindau (DE); Kaufmann, Klaus, Dipl.-Ing., D-8000 München 40 (DE)
(74) Vertreter: Dorner, Jörg, Dr.-Ing.

(56) Entgegenhaltungen:
- EP-A- 0 052 324
- DE-A- 1 457 328
- DE-A- 2 215 798
- DE-A- 2 945 269
- DE-A- 3 106 175
- DE-C- 394 212
- US-A- 3 786 325

## Beschreibung

Die Erfindung betrifft eine Magnet-Rühreinrichtung mit einer ein Magnetwicklungssystem enthaltenden Basis, auf die jeweils einen magnetischen Rührstab und die zu rührende Flüssigkeit enthaltende Gefässe aus nichtmagnetischem Werkstoff im Bereich einer Mehrzahl von Rührstellen aufsetzbar sind. Magnet-Rühreinrichtungen dieser Art sind beispielsweise aus der deutschen Offenlegungsschrift 3 135 961 bekannt.

Das Magnetwicklungssystem der bekannten Magnet-Rühreinrichtungen der soeben erwähnten Art enthält eine Vielzahl von jeweils Polkerne umgebender Magnetspulen, welche in solcher Weise verdrahtet und mit Strom beaufschlagbar sind, daß im Bereich der Rührstellen oberhalb der Oberfläche der Basis magnetische Drehfelder erzeugt werden, welche mit dem Rührstab in Wechselwirkung treten und den Rührstab in Umdrehung versetzen.

Bei der Herstellung der bekannten Magnet-Rühreinrichtungen bereitet es aufgrund der Mehrzahl von Rührstellen und der sich daraus ergebenden großen Anzahl von Magnetspulen Schwierigkeiten, Verdrahtungsfehler zu vermeiden, weshalb die Herstellung der Basis dieser einrichtungen vergleichsweise aufwendig und teuer ist. Außerdem ist es aufgrund der Konstruktion der bekannten Magnet-Rühreinrichtungen bei der Herstellung des Magnetwicklungssystems notwendig die einzelnen Polkerne jeweils mit den Magnetspulen zu versehen, welche dann, wenn eine große Anzahl sehr kleiner Rührstellen gebildet werden soll, sehr geringe Abmessungen haben, was die Herstellung weiter kompliziert und verteuert.

Durch die Erfindung soll die Aufgabe gelöst werden, eine Magnet-Rühreinrichtung der eingangs kurz beschriebenen Art so auszugestalten, daß das Magnetwicklungssystem in einfacher Weise rasch und billig hergestellt werden kann und sich auch für die Miniaturisierung eignet.

Ausgehend von einer Magnet-Rühreinrichtung mit einer ein Magnetwicklungssystem enthaltenden Basis, in der Polkerne an den Überkreuzungspunkten von Gruppen etwa in gleicher Richtung verlaufender Rasterlinien angeordnet sind, und auf die jeweils einen magnetischen Rührstab und die zu rührende Flüssigkeit enthaltende Gefässe aus nichtmagnetischem Werkstoff im Bereich einer Mehrzahl von Rührstellen aufsetzbar sind, wird die genannte Aufgabe erfindungsgemäß dadurch gelöst, daß das Magnetwicklungssystem von parallel zu den Rasterlinien in den Zwischenräumen zwischen den Polkernen verlaufenden, sich Überkreuzenden, langgestreckten Leiterbahnen gebildet ist, in denen in solcher Weise ein Stromfluß erzeugbar ist, daß die Stromrichtung in benachbarten in gleicher Richtung längslaufenden Polzwischenräumen jeweils verschieden ist und taktweise bzw. periodisch die Stromrichtung einmal in der einen Gruppe in gleicher Richtung liegender Leiterbahnen und dann in der anderen Gruppe hierzu quer verlaufender in gleicher Richtung zueinander liegender Leiterbahnen umkehrbar ist.

Es zeigt sich, daß bei einer derartigen Ausbildung der Magnet-Rühreinrichtung das Magnetwicklungssystem nicht aus einzelnen, die Polkerne umschlingenden Magnetspulen gebildet werden muß, sondern durch Einlegen von langgestreckten Leiterbahnen hergestellt verden kann, die lediglich außerhalb der Anordnung der Polkerne verdrahtet oder verbunden zu werden brauchen. Eine vollständige stromdurchflossene Windung um einen Polkern herum setzt sich also bei einer Magnet-Rühreinrichtung der hier vorgeschlagenen Art aus vier Leiter-Teilabschnitten zusammen, die auf den vier Seiten eines Polkernes, der von einer den magnetischen Rückschluß bildenden Grundplatte aufragt, an diesem Polkern vorbeilaufen.

Vorteilhafte Ausgestaltungen und Weiterbildungen sind Gegenstand der dem Anspruch 1 nachgeordneten Patentansprüche.

Ausführungsbeispiele werden nachfolgend anhand der Zeichnung im einzelnen beschrieben. Es stellen dar:
Fig. 1 eine schematische perspektivische Abbildung eines Ausschnittes der Basis einer Magnet-Rühreinrichtung, wobei mit den Polkernen verbundene Polschuhe sowie ein den magnetischen Rührstab und die zu rührende Flüssigkeit enthaltendes Gefäß nur im Bereich einer einzigen Rührstelle angedeutet sind, um die Darstellung zu vereinfachen und zu verdeutlichen,
Fig. 2 eine schematische Aufsicht auf eine Anordnung von Polkernen mit jeweils Polkernreihen umschlingenden langgestreckten Spulen, welche jeweils aus einer einzigen Spule großen Durchmessers gebildet sind,
Fig. 3 eine schematische Aufsicht auf eine Polkernanordnung mit einer Anordnung langgestreckter Spulen, welche jeweils eine Polkernreihe umschlingen und welche jeweils einzeln zur Verwirklichung eines bestimmten Wicklungssinnes verdrahtet sind,
Fig. 4 eine schematische perspektivische Ansicht eines einzigen, im Querschnitt quadratischen Polkernes mit an diesem vorbei verlaufenden Leiterbahnen in Gestalt hochkant stehender Leiterbänder,
Fig. 5 eine schematische perspektivische Ansicht eines einzigen Polkerns mit resultierendem quadratischem Querschnitt, wobei dieser Polkern aus vier im Eckenbereich aufragenden Polkernelementen gebildet ist und
Fig. 6 eine schematische perspektivische Explosionsdarstellung der Basis einer Magnet-Rühreinrichtung, bei der die Leiterbahnen auf Substratplatten nach Art gedruckter Schaltungen gebildet sind.

Figur 1 zeigt eine Teil der Basis der Magnet-Rühreinrichtung bildende Grundplatte 1 aus ferromagnetischem Werkstoff, von der eine Vielzahl von Polkernen 2 aufragt, die in der Darstellung nach Figur 1 mit zylindrischer Form eingezeichnet sind, um die Übersichtlichkeit der Darstellung zu verbessern. Praktisch werden jedoch Polkerne verwendet, welche prismatische Form besitzen, wie dies etwa in den Figuren 4 bis 6 gezeigt ist.

Die Polkerne 2 befinden sich an den Überkreuzungspunkten eines Quadratrasters von sich überkreuzenden Gruppen zueinander paralleler Rasterlinien. Es sei jedoch ausdrücklich darauf hingewiesen, daß die hier angegebenen Konstruktionsprinzipien auch auf Polkernanordnungen anwendbar sind, bei denen die Polkerne an den Überkreuzungspunkten von Rechteckrastern oder parallelogrammrastern oder Trapezrastern aufragen.

In die längslaufenden Zwischenräume zwischen den Polkernreihen sind langgestreckte Leiterbahnen 3 bis 8 und 9 bis 14 in solcher Weise eingelegt, daß die Leiterbahnen 3 bis 8 eine Gruppe zueinander paralleler Leiter in den in einer Richtung liegenden Polkernzwischenräumen bilden, während die Leiter 9 bis 14 eine die erstgenannten Leiter überkreuzende Gruppe zueinander paralleler Leiterbahnen in den quer verlaufenden Polkernzwischenräumen bilden. Die Leiterbahnen 3 bis 14 sind nun so verdrahtet und mit Strom beaufschlagbar, daß, wie in Figur 1 durch Pfeile angedeutet ist, die Stromrichtung in den Leitern innerhalb eines Polkernzwischenraumes zu der Stromrichtung in den Leitern des benachbarten, parallellaufenden Polkernzwischenraumes entgegengesetzt ist, was sowohl für die längs verlaufenden Leiterbahnen der einen Gruppe als auch für die hierzu quer verlaufenden Leiterbahnen der jeweils anderen Leitergruppe gilt. Weiter ist die Stromrichtung abwechselnd in der einen Leitergruppe und dann in der anderen Leitergruppe umkehrbar. Dies kann taktweise durch Beaufschlagung beider Leitergruppen mit rechteckwellenförmigen Speisespannungen entsprechender Phasenverschiebung oder auch kontinuierlich geschehen, indem die beiden Gruppen von Leiterbahnen mit sinuswellenförmigen Speisespannungen entsprechender Phasenverschiebung beaufschlagt werden.

Betrachtet man einen Zustand des Stromflusses durch die Leiterbahnen entsprechend den in Figur 1 eingezeichneten Pfeilen, so erkennt man, daß im Bereich der in der Zeichnung links oben angedeuteten Rührstelle R der links oben und der rechts unten eingezeichnete Polkern 2 von den Strömen in den an den betreffenden Polkernen vorbeilaufenden Leiterbahnen so umflossen werden, daß ein gleichbleibender Richtungssinn um den Polkern herum verwirklicht wird, so daß der links oben eingezeichnete Polkern 2 von den Leiterströmen in den betreffenden benachbarten Leiterbahnabschnitten im Uhrzeigersinn umflossen wird, während der rechts unten eingezeichnete Polkern 2 von den Leiterströmen in den jeweiligen benachbarten Leiterbahnabschnitten im Gegenuhrzeigersinn umflossen wird. An den oberen Enden der genannten Polkerne bildet sich also ein Südpol bzw. ein Nordpol aus, wie in Figur 1 eingezeichnet ist.

Wegen der wechselnden Stromrichtung in den Leiterbahnabschnitten neben denjenigen Polkernen, die dem jeweils anderen Polkernpaar angehören, das sich mit Bezug auf das Rührstellenzentrum diametral gegenüberliegt, erfahren diese Polkerne in dem dargestellten . Betriebszustand keine Erregung. Erst dann, wenn beispielsweise die Stromrichtung in der Leitergruppe 3 bis 8 umgekehrt wird während die Stromrichtung in der Leitergruppe 9 bis 14 beibehalten wird, kehren sich die Verhältnisse um und es entstehen Magnetpole an denjenigen Polkernen, welche zuvor nähmlich in dem in Figur 1 gezeigten Betriebszustand nicht erregt waren, während die Magnetpole an den zuvor erregten Polkernen verschwinden.

Wird ein aus nichtmagnetischem Werkstoff bestehendes Gefäß 15 mit einer darin befindlichen, zu rührenden Flüssigkeit sowie einem im Gefäß befindlichen magnetischen Rührstab 16 auf die Rührstelle R aufgesetzt, so bewirkt das schrittweise in Drehrichtung fortschreitende Magnetfeld oberhalb der Polkerne 2, daß der Rührstab 16 innerhalb der zu rührenden Flüssigkeit im Gefäß 15 in Umdrehung versetzt wird. Eine Verbesserung der Feldverteilung oberhalb der Polkerne 2 wird dadurch erreicht, daß auf diesen in Figur 1 durch strichpunktierte Linien angedeutete Polschuhe 17 befestigt werden, welche sich von den oberen Enden der Polkerne 2 auf das Zentrum der Rührstellen R hin erstrecken. Nachdem, von den Polkernen an den Ecken einmal abgesehen, jeder Polkern mehreren Rührstellen angehört, sind die Pölschuhe 17 im allgemeinen mehrarmig ausgebildet, so daß etwa der in der Darstellung von Figur 1 in der Mitte eingezeichnete Polkern 2 einen sternförmigen Polschuh 17 trägt, der mit seinen Armen in Richtung auf die vier benachbarten Rührstellenzentren hin reicht. Während bei der Darstellung von Figur 1 eine Polschuhanordnung gezeigt ist, die im wesentlichen in der Ebene der oberen Enden der Polkerne 2 gelegen ist, sind die Polschuhe 17 praktisch vorzugsweise von ihren Befestigungspunkten an den oberen Enden der Polkerne 2 ausgehend zunächst nach aufwärts und dann in eine Horizontalebene umgebogen, welche im wesentlichen in der Ebene der Basisoberseite gelegen ist, auf welche die Gefässe 15 aufgesetzt werden. Auf diese Weise wird nicht nur eine verbesserte Feldkonzentration im Bereich der Rührstellen R erreicht, sondern es ergibt sich auch eine Vergrößerung des Raumes zum Einlegen der Leiterbahnen in die Polkernzwischenräume.

Eine Stabilisierung des Umlaufes des Rührstabes 16 auch bei langsamen Rührgeschwindigkeiten wird durch Hilfspolkerne 18 erreicht, die von der Grundplatte 1 in den Räumen zwischen den Polkernen 2 aufragen. Um ein Rilhrstellenzentrum sind jeweils vier derartige Hilfspolkerne angeordnet, die jeweils im wesentlichen in der Mitte der Polkernzwischenräume gelegen sind und in Richtung der Längserstreckung der Polkernzwischenräume eine den entsprechenden Abmessungen der Polkerne im wesentlichen gleiche Querschnittsabmessung besitzen. Auf diese Weise wird erreicht, daß die Leiterbahnen ohne eine Abbiegung zu erleiden, an den Hilfspolkernen 18 vorbeigeführt werden können, wie dies aus der Darstellung von Figur 1 ohne weiteres hervorgeht. Es sei bemerkt, daß aus Gründen größerer Übersichtlichkeit in Figur 1 nur Rilfspolkerne nur um zwei Rührstellen herum gruppiert eingezeichnet sind.

Der Fachmann erkennt, daß bei praktischen Ausführungsformen der hier vorgeschlagenen Magnet-Rühreinrichtung zur Erzeugung einer ausreichenden Erregung in den Polkernen 2 nicht lediglich einzelne Leiterbahnen in die Polkernzwischenräume eingelegt werden, wie dies in der schematischen Abbildung von Figur 1 gezeigt ist. Vielmehr befinden sich bei praktischen Ausführungsformen in den Zwischenräumen zwischen im Querschnitt beispielsweise quadratischen Polkernen 2 jeweils Leiterbündel, welche die Polkernzwischenräume im wesentlichen vollständig ausfüllen. Diese Leiterbündel lassen sich verhältnismäßig rasch und einfach herstellen, worauf nunmehr im Zusammenhang mit den Figuren 2 und 3 näher eingegangen sei.

Zur Herstellung des Magnetwicklungssystems der in Figur 2 in Aufsicht gezeigten Anordnung werden zunächst zwei aus etlichen Windungen bestehende Spulen großen Umfanges hergestellt, von denen eine zur Bildung einer Gruppe parallellaufender Leiter dient, während die andere Spule zur Bildung der hierzu quer verlaufenden Leiterbahnen verwendet wird. In Figur 2 ist die eine Spule mit 19 bezeichnet und in durchgezogener Linie schematisch angedeutet, während die andere Spule mit 20 bezeichnet ist und durch unterbrochene Linie symbolisiert ist. Nach Herstellung der Spulen großen Umfanges werden zunächst aus einer dieser Spulen einzelne Spulenschleifen 19a, 19b und 19c gleichsam um die Polkernreihen geflochten, so daß die einzelnen Spulenschleifen jeweils eine Polkernreihe umschlingen und man eine Anordnung erhält, in der eine Spulenseite der Spule großen Umfanges die parallelen Polkernzwischenräume in einer kontinuierlichen Wellenlinie durchzieht und die andere Spulenseite die Polkernzwischenräume in einer hierzu spiegelbildlichen kontinuierlichen Wellenlinie durchzieht

Sodann verfährt man mit der Spule 20 großen Umfanges in entsprechender Weise unter Bildung von Spulenschleifen 20a, 20b und 20c, welche die zu den erstgenannten Polkernreihen senkrecht verlaufenden Polkernreihen umschlingen. Es sei bemerkt, daß zu Füllung des verfügbaren Wickelraumes in den Zwischenräumen zwischen den Polkernreihen der anhand von Figur 2 erläuterte Herstellungsvorgang mehrfach wiederholt werden kann, so daß mehrere Gruppen von Spulenschleifen nach der Art der Spulenschleifen 19a bis 19c und 20a bis 20c einander Überkreuzend übereinandergestapelt werden.

In bestimmten Fällen kann es zweckmäßig sein, die Langsabmessung der Spulenschleifen in der aus den Figuren 2 und 3 ersichtlichen Weise größer zu wählen als die Löngsabmessung der betreffenden umschlungenen Polkernreihe, da sich dann für die randständigen Polkerne bezüglich der Erregung durch die Ströme in den jeweils an den Polkernen vorbei verlaufenden Leiterabschnitten gleiche Verhältnisse ergeben wie für die Polkerne im Inneren der Anordnung.

Eine andere Möglichkeit der Herstellung des Magnetwicklungssystems sieht gemäß Figur 3 vor, daß einzelne langgestreckte Spulen gewickelt werden, welche dann in einander überkreuzenden Gruppen über die Polkernreihen geschoben werden und so verdrahtet werden, daß sich in zueinander benachbarten parallellaufenden langgestreckten Spulen ein jeweils wechselnder Wicklungssinn ergibt. Auch bei dem Magnetwicklungssystem nach Figur 3 ist die Anordnung so getroffen, daß die einzelnen langgestreckten Spulen an den Enden über die betreffende umschlungene Polkernreihe hinausstehen, wie in Figur 3 bei 21 und 22 angedeutet ist. Auf den Einfluß dieses Konstruktionsmerkmales ist vorstehend eingegangen worden.

In Figur 4 ist in perspektivischer Darstellungsweise ein Ausschnitt der Basis einer Magnet-Rühreinrichtung im Bereich eines Polkernes 2 dargestellt, welcher hier quadratischen Querschnitt besitzt und wiederum von einer ferromagnetischen Grundplatte 1 aufragt. In der gesamten Anordnung ist eine entsprechende Vielzahl von Polkernen 2 vorgesehen, welche von den Überkreuzungspunkten eines Quadratrasters aufragen, wobei die Zwischenräume zwischen den Polkernen 2 Abmessungen besitzen, welche mit denjenigen des Polkernquerschnittes vergleichbar sind. Die Leiterbahnen haben bei der Ausführungsform nach Figur 4 die Gestalt dünner, hochkant in den Polkernzwischenräumen stehender Leiterbänder, welche beispielsweise aus Kupfer oder aus Aluminium bestehen, wobei im letzteren Falle eine sehr hochwertige dünne Isolation durch eine Oxidschicht an den Leiterbändern angebracht werden kann.

An den Überkreuzungspunkten der Leiterbänder der sich überkreuzenden Leitergruppen sind die Leiterbänder mit bis zur Mitte reichenden Quereinschnitten versehen, wobei selbstverständlich durch eine entsprechende Isolation dafür Sorge getragen ist, daß im Bereich der Überkreuzungen der Leiterbänder keine Kurzschlüsse auftreten. Man erhält auf diese Weise eine Basis geringer Bauhöhe und eine optimale Ausnützung des Raumes zwischen den Polkernen 2 zur Unterbringung der Wicklung.

An den oberen Enden der Polkerne 2 sind Polschuhplatten 23 befestigt, welche in Aufsicht etwa quadratische Gestalt besitzen und an den Ecken Polschuhansätze 24 tragen, welche von der Polschuheplatte 23 ausgehend zunächst nach aufwärts hochgebogen und dann horizontal abgebogen sind. Die Polschuhansätze 24 reichen mit ihren äußeren Enden bis nahe zu den Rührstellenzentren.

Während bei der Ausführungsform nach Figur 4 die einzelnen Polkerne 2 massiv ausgebildet sind, kann es in bestimmten Fällen zur Verbesserung und Vergleichmäßigung des Drehfeldes oberhalb der Oberfläche der Basis der Magnet-Rühreinrichtung zweckmäßig sein, eine Anhäufung von ferromagnetischem Material im Bereich der oberen Enden der Polkerne 2 zu vermeiden. Zu diesem Zwecke sind gemäß einer nicht in der Zeichnung gezeigten Ausführungsform die oberen Enden der Polkerne 2 mit einer kegelförmigen Ansenkung versehen, so daß bei quadratischem Querschnitt der Polkerne 2 im übrigen im Eckenbereich in Diagonalrichtung schräg nach aufwärts verlaufende Polkernelemente stehen bleiben, welche die magnetischen Feldlinien vom unteren Bereich des Polkernes schräg nach aufwärts zu den Polschuharmen hinleiten, die die Feldlinien sodann auf die Rührstellenzentren hinlenken. Gemäß einer in Figur 5 gezeigten Abwandlung dieses Konstruktionsgedankens bestehen die einzelnen Polkerne 2 aus vier an den Ecken eines dem Polkernquerschnitt entsprechenden Quadrates au fragenden, stiftartigen Polkernelementen 2a, 2b, 2c und 2d, welche jeweils an der Grundplatte 1 befestigt sind. An den oberen Enden der Polkernelemente 2a bis 2d können jeweils Polschuhplatten nach der Art der Polschuhplatte 23 gemäß Figur 4 befestigt sein. Um die einzelnen Polkerne herum sind in mehreren einander überkreuzenden Schichten die Leiterbahnen in die Polkernzwischenräume eingelegt.

Schließlich ist in Figur 6 eine Ausführungsform der Basis der Magnet-Rühreinrichtung der vorliegend angegebenen Konstruktion gezeigt, bei der wiederum von einer aus ferromagnetischem Material gefertigten, als magnetischer Rückschluß dienenden Grundplatte 1 eine Vielzahl von prismatischen, im Querschnitt quadratischen Polkernen 2 aufragt, welche sich an den Überkreuzungspunkten eines in der oben angegebenen Weise regelmäßigen Rasters befinden. Das Magnetwicklungssystem wird bei der hier gezeigten Ausführungsform durch eine Anzahl übereinandergestapelter, isolierter Schaltungsträgerplatten 25, 26, 27 und 28 gebildet, welche mit Durchbrücken 29 versehen sind, die in den verschiedenen Schaltungsträgerplatten miteinander fluchten und zur Aufnahme der Polkerne 2 dienen. Auf den einzelnen Schaltungsträgerplatten sind Leiterbahnen nach Art gedruckter Schaltungen hergestellt, wobei gemäß einer in Figur 6 nicht gezeigten Ausführungsform die Schaltungsträgerplatten jeweils beidseitig mit Leiterbahnen versehen sein können, derart, daß auf einer Schaltungsträgerplatte insgesamt vollständige Langgestreckte, jeweils Polkernreihen umschlingende Spulen entstehen, wie dies der Anordnung nach den Figuren 2 und 3 entspricht. In diesen Fällen sind zwischen den einzelnen Schaltungsträgerplatten Isolationszwischenschichten vorzusehen, welche in Figur 6 bei 30 schematisch angedeutet sind und mit welchen verhindert wird, daß Leiterbahnen auf den einander zugekehrten Seiten der Schaltungsträgerplatten einen Kurzschluß bilden. Bei der in Figur 6 gezeigten Konstruktion sind jedoch die Schaltungsträgerplatten 25 bis 28 jeweils einseitig mit Leiterbahnen versehen welche wellenlinienartig zwischen den Reihen von Durchbrüchen 29 verlaufen. Handelt es sich um eine quadratische Anordnung von Polkernen 2 auf einem Quadratraster, so können zur Bildung der Schaltungsträgerplatten 25 bis 28 jeweils einund dieselben Bauteile verwendet werden, welche jeweils relativ zueinander verdreht auf die Polkerne 2 aufgestapelt werden wie dies ohne weiteres aus Figur 6 zu entnehmen ist.

Während die in der Zeichnung gezeigten Ausführungsbeispiele nur eine geringe Anzahl von Rührstellen, beispielsweise vier solche Rührstellen vorsehen, ermöglicht die hier beschriebene Konstruktion die Verwirklichung einer bedeutend größeren Anzahl von Rührstellen, so daß praktische ausgeführte Magnet-Rühreinrichtungen mit vergleichsweise geringem Aufwand die Verwirklichung von zwanzig Rührstellen, dreißig Rührstellen und mehr gestatten, welche außerordentlich geringe Abmessungen besitzen können und auch in Verbindung mit kleinen Reagenzgläsern eingesetzt werden können.

## Patentansprüche

1. Magnet-Rühreinrichtung mit einer ein Magnetwicklungssystem enthaltenden Basis, in der in den Überkreuzungspunkten im wesentlichen in gleicher Richtung verlaufender Rasterlinien befindliche Polkerne (2) vorgesehen sind und auf die jeweils einen magnetischen Rührstab (16) und die zu rührende Flüssigkeit enthaltende Gefässe (15) aus nichtmagnetischem Werkstoff im Bereich einer Mehrzahl von Rührstellen (R) aufsetzbar sind dadurch gekennzeichnet, daß das Magnetwicklungssystem von parallel zu den Rasterlinien in den Zwischenräumen zwischen den Polkernen (2) verlaufenden, sich überkreuzenden, langgestreckten Leiterbahnen (3 bis 14) gebildet ist, in denen in solcher Weise ein Stromfluß erzeugbar ist, daß die Stromrichtung in benachbarten, in gleicher Richtung längslaufenden Polzwischenräumen jeweils verschieden ist und taktweise bzw. periodisch die Stromrichtung einmal in der einen Gruppe paralleler Leiterbahnen (3 bis 8) und dann in der anderen Gruppe hierzu quer verlaufender Leiterbahnen (9 bis 14) umkehrbar ist.

2. Einrichtung nach Anspruch 1, dadurch gekennzeichnet, daß die Rasterlinien ein Rechteckraster, insbesondere ein Quadratraster, oder ein Parallelogrammraster oder ein Trapezraster bilden.

3. Einrichtung nach Anspruch 1 oder 2, dadurch gekennzeichnet, daß beide Gruppenparalleler Leiterbahnen jeweils mittels einer Spule (19,20) großen Umfanges geformt sind, aus welcher jeweils eine Polkernreihe umschlingende, langgestreckte Spulen (19a bis 19c; 20a bis 20c) in der Weise gebildet sind, daß eine Spulenseite der Spule großen Umfanges die parallelen polkernzwischenräume in einer kontinuierlichen Wellenlinie durchzieht und die andere Spulenseite die Polkernzwischenräume in einer hierzu spiegelbildlichen kontinuierlichen Wellenlinie durchzieht (Fig. 2).

4. Einrichtung nach Anspruch 1 oder 2, dadurch gekennzeichnet, daß die beiden Gruppen paralleler Leiterbahnen (3 bis 8 und 9 bis 14) jeweils aus einzelnen langgestreckten Spulen gebildet sind, welche jeweils eine Polkernreihe umschlingen, wobei zueinander parallele Langgestreckte Spulen mit wechselndem Wicklungssinn in Reihe geschaltet sind (Fig. 3).

5. Einrichtung nach Anspruch 1 oder 2, dadurch gekennzeichnet, daß die zueinander parallelen Leiterbahnen auf isolierenden mit Durchbrüchen (29) zur Aufnahme der Polkerne (2) versehenen Substratplatten (25 bzw. 28) nach der Art gedruckter Schaltungen ein- oder beidseitig vorgesehen sind und daß mehrere Substratplatten mit kreuzendem Verlauf der darauf befindlichen Leiterbahnen übereinandergestapelt sind (Fig. 6).

6. Einrichtung nach Anspruch 1 oder 2, dadurch gekennzeichnet, daß die Leiterbahnen von hochkant in den polkernzwischenräumen stehenden Leiterbändern gebildet sind (Fig. 4).

7. Einrichtung nach Anspruch 6, dadurch gekennzeichnet, daß die Leiterbänder an den Uberkreuzungspunkten der Leiterbahnen der einen und der anderen Gruppe von parallelen Leiterbahnen bis zu ihrer Mitte reichende quereinschnitte zur Aufnahme der entsprechend eingeschnittenen, quer verlaufenden Leiterbänder aufweisen.

8. Einrichtung nach einem der Ansprüche 1 bis 7, dadurch gekennzeichnet, daß die Polkerne im Zentrum Ausnehmungen aufweisen.

9. Einrichtung nach Anspruch 8, dadurch gekennzeichnet, daß die Polkerne im Zentrum mit insbesondere kegeligen Ansenkungen versehen sind.

10. Einrichtung nach Anspruch 8, dadurch gekennzeichnet, daß die Polkerne (2) jeweils auf vier an den Ecken eines Quadrates aufragenden, stiftartigen Polkernelementen (2a bis 2c) gebildet sind (Fig. 5).

11. Einrichtung nach einem der Ansprüche 1 bis 10, dadurch gekennzeichnet, daß an den Polkernen (2) Polschuhe (17 bzw. 23) befestigt sind welche sich zu den jeweils benachbarten Rührstellenzentren hin erstrecken, die am Überkreuzungspunkt der Diagonalen, der Vierecke gelegen sind, an deren Eckpunkten sich die Polkerne (2) befinden.

12. Einrichtung nach Anspruch 11, dadurch gekennzeichnet, daß sich an jeweils einer auf einem Polkern (2) befestigten, viereckigen Polschuhplatte (23) von den Ecken aus insbesondere nach aufwärts hochgebogene und dann horizontal abgebogene Polschuhansätze (24) in Richtung auf die Rührstellenzentren erstrecken.

13. Einrichtung nach einem der Ansprüche 1 bis 12, dadurch gekennzeichnet, daß die Polkerne (2) von einer den magnetischen Rückschluß bildenden Grundplatte (1) der Basis aufragen.

14. Einrichtung nach Anspruch 13, dadurch gekennzeichnet, daß von der Grundplatte (1) vier um jedes Rührstellenzentrum herum angeordnete Rüfspolkerne(18) aufragen, welche sich in den Polkernzwischenräumen im wesentlichen in deren Mitte befinden und in Richtung der Längserstreckung der Polkernzwischenräume eine den entsprechenden Abmessungen der Polkerne(2) im wesentlichen gleiche Querschnittsabmessung besitzen.

## Claims

1. Magnetic stirring apparatus with a base containing a magnetic winding system, in which pole cores (2) are arranged at the crossings of raster lines running essentially in the same direction, onto which vessels (15) of nonmagnetic material, each containing a magnetic stirring rod (16) and liquid to be stirred, can be placed in the region of a plurality of stirring stations (R), characterized in that the magnetic winding system is constituted by elongated conductor members (3 to 14) running parallel to the raster lines in the gaps between the pole cores (2) and crossing each other, in which a current can be produced in such a way that the direction of current in adjacent gaps between poles, running lengthwise in the same direction, is different in each case, and the direction of current can be reversed at regular intervals or cyclically, first in the one group of parallel conductor members (3 to 8) and then in the other group of conductor members (9 to 14) running transversely to them.

2. Apparatus according to Claim 1, characterized in that the raster lines constitute a rectangular raster, especially a square raster, or a parallelogram raster, or a trapezium raster.

3. Apparatus according to Claim 1 or 2, characterized in that both groups of parallel conductor members are each formed by means of a coil (19, 20) of large circumference, from which are formed elongated coils (sic) (19a to 19c; 20a to 20c), each embracing one row of pole cores, in such a way that one side of the coil of large circumference runs through the parallel gaps between the pole cores in a continuous wavy line, and the other side of the coil runs through the gaps between the pole cores in a continuous wavy line which is a mirror image of the first one (Fig. 2).

4. Apparatus according to Claim 1 or 2, characterized in that both the groups of parallel conductor members (3 to 8 and 9 to 14) are each formed out of individual elongated coils, which each embrace a row of pole cores, while coils elongated parallel to each other are connected in series with alternating direction of winding (Fig. 3).

5. Apparatus according to Claim 1 or 2, characterized in in that the conductor members which are parallel to each other are provided, after the manner of printed circuits, on one or both sides of substrate plates (25 to 28) provided with openings (29) for reception of the pole cores (2), and that a plurality of substrate plates are stacked on top of one another, with crossing directions of the conductor members on them (Fig. 6).

6. Apparatus according to Claim 1 or 2, characterized in that the conductor members are constituted by conductor strips standing on edge in the gaps between the pole cores (Fig. 4).

7. Apparatus according to Claim 6, characterized in that, at the crossings of the conductor members of the one and the other group of parallel conductor members, the conductor strips have transverse notches reaching as far as the middle, for receiving the conductor strips running transversely, which are correspondingly notched.

8. Apparatus according to one of Claims 1 to 7, characterized in that the pole cores have recesses in the centre.

9. Apparatus according to Claim 8, characterized in that the pole cores are provided in the centre with depressions, especially conical ones.

10. Apparatus according to Claim 8, characterized in that the pole cores (2) are each constituted by four rod-like pole core elements (2a to 2c (sic)) projecting up at the corners of a square (Fig. 5).

11. Apparatus according to one of Claims 1 to 10, characterized in that pole shoes (17 or 23) are fixed to the pole cores (2), and extend to each of the adjacent centres of the stirring stations, which are placed at the crossing of the diagonals of the quadrilaterals at the corners of which the pole cores (2) are located.

12. Apparatus according to Claim 11, characterized in that pole shoe projections (24) extend from the corners of each quadrilateral pole shoe plate (23), fixed to one of the pole cores (2), in t he direction towards the centres of the stirring stations, especially bent up outwards and then bent down horizontally.

13. Apparatus according to one of Claims 1 to 12, characterized in that the pole cores (2) project up from a base plate (1) of the base, constituting the path of magnetic return.

14. Apparatus according to Claim 13, characterized in that four auxiliary pole cores (18), arranged around each centre of a stirring station, project up from the base plate (1), being located in the gaps between the pole cores, substantially in their middle and, considered in the direction of the longitudinal extent of the gaps between the pole cores, having a cross sectional dimension substantially equal to the corresponding dimensions of the pole cores (2).

## Revendications

1. Dispositif d'agitation magnétique avec un socle contenant un système créant un champ magnétique dans lequel sont prévus des noyaux polaires (2) se trouvant aux points de croisement de lignes de réseaux disposées essentiellement dans la même direction et sur lequel peuvent être placés des récipients (15) en matériau non magnétique disposés sur de nombreuses zones d'agitation (R) contenant le liquide à agiter et un barreau d'agitation magnétique (16), caractérisé en ce que le système créant le champ magnétique est constitué de pistes conductrices (3 à 14) allongées se croisant et disposées parallèlement aux lignes de réseau dans les intervalles entre les noyaux polaires (2) et dans lesquelles peut passer un courant, en ce que le sens de passage du courant dans les intervalles entre pôles disposés longitudinalement et voisins les uns des autres est chaque fois différent et que le sens de passage du courant peut être inversé en cadence ou périodiquement, une fois dans l'un des groupes de pistes conductrices parallèles (3 à 8) et, ensuite, dans l'autre groupe des pistes conductrices (9 à 14) transversales par rapport aux premières.

2. Dispositif selon la revendication 1, caractérisé en ce que les lignes de réseau forment un réseau rectangulaire et, en particulier, un réseau carré, ou encore un réseau en parallélogramme ou encore un réseau trapézoïdal.

3. Dispositif selon la revendication 1 ou 2, caractérisé en ce que les deux groupes de pistes conductrices parallèles sont formés chacun d'un enroulement (19,20) de grand périmètre servant à former des enroulements allongés (19a à 19c, 20a à 20c) entourant chaque fois une rangée de noyaux polaires, de façon à ce qu'une face de l'enroulement de grand périmètre traverse les intervalles parallèles entre noyaux polaires suivant une ligne ondulée continue et que l'autre face traverse les intervalles entre noyaux polaires suivant une ligne ondulée continue, symétrique de la précédente (Figure 2).

4. Dispositif selon la revendication 1 ou 2, caractérisé en ce que les deux groupes de pistes conductrices parallèles (3 à 8) et (9 à 14) sont constitués chacun d'enroulements allongés qui entourent chacun une rangée de noyaux polaires, tandis que les enroulements allongés parallèles les uns aux autres sont connectés en série avec des sens d'enroulement alternés (figure 3).

5. Dispositif selon la revendication 1 ou 2, caractérisé en ce que les pistes conductrices parallèles les unes aux autres sont réalisées sur des plaques de support (25 ou 28) à la manière de circuits imprimés, soit sur l'une, soit sur les deux faces, ces plaques étant pourvues de percées (29) destinées à recevoir les noyaux polaires (2), et en ce que plusieurs plaques de support sont superposées, avec disposition croisée des pistes conductrices qui se trouvent sur ces plaques (figure 6).

6. Dispositif selon la revendication 1 ou 2, caractérisé en ce que les pistes conductrices sont constituées de bandes conductrices disposées de champ dans les intervalles entre noyaux polaires (figure 4).

7. Dispositif selon la revendication 6, caractérisé en ce que les bandes conductrices présentent des points de croisement des bandes conductrices d'un groupe de bandes conductrices parallèles avec celles de l'autre groupe, des encoches transversales allant jusqu'à leur milieu et destinées à recevoir les bandes conductrices disposées transversalement et présentant des encoches correspondantes.

8. Dispositif selon l'une des revendications 1 à 7, caractérisé en ce que les noyaux polaires presentent des cavités dans leur centre.

9. Dispositif selon la revendication 8, caractérisé en ce que les noyaux polaires sont pourvus de renfoncements de forme, en particulier, conique dans leur centre.

10. Dispositif selon la revendication 8, caractérisé en ce que les noyaux polaires (2) sont constitués de quatre éléments de noyaux polaires (2a à 2c) en forme de broche et faisant saillie aux angles d'un carré (figure 5).

11. Dispositif selon l'une des revendications 1 à 10, caractérisé en ce que des épanouissements polaires (17 ou 23) sont fixés aux noyaux polaires (2), ces épanouissements se prolongeant jusqu'au centre des zones d'agitation voisines qui se trouvent aux points de croisement des diagonales du carré aux angles duquel se trouvent les noyaux polaires (2).

12. Dispositif selon la revendication 11, caractérisé en ce que la plaque d'épanouissement polaire (23) carrée et fixée à un noyau polaire (2) comporte des appendices d'épanouissements polaires (24) s'étendant en direction des centres des zones d' agitation et qui sont recourbés d'abord vers le haut et ensuite dans le sens horizontal.

13. Dispositif selon l'une des revendications 1 à 12, caractérisé en ce que les noyaux polaires (2) se dressent sur la plaque de base (1) du socle constituant le retour magnétique.

14. Dispositif selon la revendication 13, caractérisé en ce que se dressent sur la plaque de base (1) quatre noyaux polaires auxiliaires (18) disposés autour de chaque centre de zone d'agitation, ceux-ci se trouvant essentiellement au milieu des intervalles entre noyaux polaires et possédant une dimension transversale essentiellement identique, en direction longitudinale des intervalles entre noyaux polaires, aux dimensions correspondantes des noyaux polaires (2).
